# EUROPÄISCHE PATENTANMELDUNG

(11) **EP 1 506 797 A2**
(43) Veröffentlichungstag der Anmeldung: **16.02.2005**
(21) Anmeldenummer: 04019280.9
(22) Anmeldetag: 13.08.2004
(51) Int. Cl.: A62C 35/20

(54) **Schlauchsystem**

(30) Priorität: 14.08.2003 DE 10337781
(71) Anmelder: brüko OHG, 95512 Neudrossenfeld (DE)
(72) Erfinder: Brückner, Manfred, 95512 Neudrossenfeld (DE); Kornetzke, Gerd, 95512 Neudrossenfeld (DE)
(74) Vertreter: Küchler, Stefan

(57) **Zusammenfassung**

Die Erfindung richtet sich auf ein Schlauchsystem mit einem auf einen Wickelkörper auf- und von diesem abwickelbaren Schlauch, der über eine Wasserleitung im Bereich der Drehachse des Wickelkörpers strömungsmäßig an ein Wasserleitungsnetz angeschlossen oder anschließbar ist und an seinem freien Ende eine Düse od. dgl. trägt, wobei der Mantel des Schlauchs faltbar und/oder sehr biegsam ist, vorzugsweise in einem derartigen Ausmaß, dass der Querschnitt eines zusammengepreßten Schlauchabschnitts nur unter der Einwirkung eines inneren Wasserdrucks, nicht jedoch von selbst in seine vorzugsweise etwa runde Form zurückkehrt; die Erfindung zeichnet sich dadurch aus, dass der Wickelkörper für den Schlauch als Nabenkörper ausgebildet ist mit einer die Drehachse des Wickelkörpers kontinuierlich umgebenden Mantelfläche zur Anlage der innersten Windung des aufzuwickelnden Schlauchs, deren Abstand von der Drehachse über einen Drehwinkel von wenigstens 180° hinweg mindestens etwa dem Durchmesser des gefüllten Schlauchs entspricht, und an der ein Anschlußstutzen befestigt oder integriert ist, der über eine Strömungsverbindung in dem Nabenkörper mit einem stirnseitigen Zulauf kommuniziert.

## Beschreibung

Die Erfindung richtet sich auf ein Schlauchsystem, insbesondere für Feuerlöschzwecke, mit einem auf einen Wickelkörper auf- und von diesem abwickelbaren Schlauch, der über eine Wasserleitung im Bereich der Drehachse des Wickelkörpers und ggf. über ein Ventil strömungsmäßig an ein Wasserleitungsnetz angeschlossen oder anschließbar ist und an seinem freien Ende eine Düse od. dgl. trägt, wobei der Mantel des Schlauchs faltbar und/oder sehr biegsam ist, vorzugsweise in einem derartigen Ausmaß, dass der Querschnitt eines zusammengepreßten Schlauchabschnitts nur unter der Einwirkung eines inneren Wasserdrucks, nicht jedoch von selbst in seine vorzugsweise etwa runde Form zurückkehrt.

Aus dem deutschen Gebrauchsmuster 298 03 371 ist eine Feuerlöscheinrichtung, insbesondere für Wohnungen und Einfamilienhäuser, bekannt. Dort wird allerdings die Verwendung eines handelsüblichen Gartenschlauchs empfohlen, der nach dem Gebrauch und Verschließen des betreffenden Vorabsperrventils einfach wieder auf die Trommel aufgewickelt wird. Dies bringt allerdings unerwünschte Nachteile mit sich. Denn Gartenschläuche bestehen üblicherweise aus einem vergleichsweise steifen Kunststoff, der auch in drucklosem Zustand keine Querschnittsreduzierung ermöglicht. Aus diesem Grund verbleibt nach jedem Einsatz ein entsprechendes Wasservolumen in dem Schlauch, welches insbesondere in warmen Wohnräumen als Nährlösung für die unterschiedlichsten Bakterien und sonstigen Krankeitserreger dient. Kommt eine Person zu einem späteren Zeitpunkt, insbesondere bei einem abermaligen Gebrauch des Schlauchsystems, mit diesem Wasser in Kontakt, so kann dies schädlich für die Gesundheit oder gar das Leben einer derartigen Person sein.

Erstmalig wird in dem Deutschen Gebrauchsmuster 202 12 814.8 vorgeschlagen, einen Schlauch zu verwenden, wie er auch für Feuerlöschzwecke verwendet wird. Weitere Einzelheiten über den Anschluß eines solchen Schlauchs sind daraus jedoch nicht vorbekannt. Darüber hinaus sind dort umfangreiche Mittel erforderlich, um beim Aufrollen das Wasser aus dem Schlauch herauszupressen.

Es handelt sich hierbei um zwei zueinander parallele Walzen, zwischen denen der Schlauch hindurchgeführt wird, und die manuell zusammengepreßt werden müssen, um das Wasser aus dem Schlauch herauszuquetschen. Diese Mittel machen diese Vorrichtung voluminös, kompliziert und darüber hinaus auch teuer.

Bezüglich der Schlauchentleerung ergeben sich auch aus dem US-Patent 4,062,493 keine weiteren Anregungen. Denn dort wird ebenfalls ein Gartenschlauch auf eine Wickeltrommel aufgewickelt, und außerdem verbleibt das Wasser ständig innerhalb des Schlauchs, mit dem Ziel, im Brandfall möglichst schnell Löschwasser zur Verfügung zu haben. Der Schlauch wird um drei Rohre gewickelt, welche die beiden Trommelscheiben miteinander verbinden, und wovon eines der Wasserzuführung dient. An einer von diesem Rohr nach Art eines T-Stücks auskragenden Wasserabzapfung ist ein 90°-Winkelstück angeschlossen, um den Wasserstrom in eine etwa tangentiale Richtung umzulenken. Das Ziel ist wiederum, den dort angeschlossenen Schlauch möglichst knickfrei zu führen, damit stets Wasser innerhalb des Schlauchs verbleibt. Eine Entleerungsmöglichkeit ist nicht offenbart.

Aus diesen Nachteilen des bekannten Stands der Technik resultiert das die Erfindung initiierende Problem, ein gattungsgemäßes Schlauchsystem derart weiterzubilden, dass das nach dem Gebrauch noch in dem Schlauch verbleibende Wasser mit einfachen und daher preiswerten Mitteln entleert werden kann.

Die Lösung dieses Problems gelingt bei einem gattungsgemäßen Schlauchsystem durch einen Wickelkörper für den Schlauch, der als Nabenkörper ausgebildet ist mit einer die Drehachse des Wickelkörpers kontinuierlich umgebenden Mantelfläche zur Anlage der innersten Windung des aufzuwickelnden Schlauchs, deren Abstand von der Drehachse über einen Drehwinkel von wenigstens 180° hinweg mindestens etwa dem Durchmesser des gefüllten Schlauchs entspricht, und an der ein Anschlußstutzen befestigt oder integriert ist, der über eine Strömungsverbindung in dem Nabenkörper mit einem stirnseitigen Zulauf kommuniziert.

Ein in seinem Querschnitt veränderbarer Schlauch, bspw. ein Schlauch mit zwei zueinander parallelen, in Längsrichtung verlaufenden Faltungen, erlaubt eine Reduzierung des umschlossenen Volumens, insbesondere ein flaches Zusammen- bzw. Aneinanderlegen desselben, und damit ein aktives Herauspressen des enthaltenen Wassers. Ein vorteilhafter Nebeneffekt ist, dass der Schlauch beim Aufwickeln weitaus weniger Platz in Anspruch nimmt. Dadurch ist es möglich, die Schlauchwindungen nicht nebeneinander, sondern ausschließlich übereinander zu legen, wodurch das Aufwickeln vereinfacht wird. Als weiterer Aspekt bei der Auswahl des Schlauchs sollte darauf geachtet werden, dass dieser auch für Feuerlöschzwecke zugelassen ist. Indem der Schlauch nach jeder Benutzung nahezu völlig entleert werden kann, wird Bakterien und sonstigen Krankheitserregern keine Nährlösung angeboten. Der weitgehend trockene Schlauch kann daher gefahrlos über sehr lange Zeiträume hinweg bereitgehalten und bei Bedarf guten Gewissens eingesetzt werden. Da somit eine Benutzung keinerlei Gesundheitsgefährdung nach sich zieht, kann ein derartiges Schlauchsystem auch zu anderen Zwecken, bspw. zum Füllen von Eimern, zum Blumengießen od. dgl., verwendet werden. Dadurch bietet eine solche Vorrichtung einen Zusatznutzen, der bereits für sich genommen die Anschaffung rechtfertigt und dadurch die "Hemmschwelle" gegenüber diesem praktischen Feuerlöschmittel erheblich senkt. Indem der Schlauch auf einen Nabenkörper mit einer dessen Drehachse kontinuierlich umgebenden Mantelfläche aufgewickelt ist, wird das Material des Schlauchs so weit als möglich geschont. Dies ist u.a. deshalb wichtig, weil ein erfindungsgemäßer Schlauch mitunter jahrelang aufgewickelt bleibt, bis er einmal zum Einsatz kommt. Ein Hohlkanal in dem Nabenkörper bildet einen Strömungspfad für das (Lösch-) Wasser von einem stirnseitigen Zulauf des Nabenkörpers zu dem mantelseitigen Schlauchanschlußstutzen desselben. Der Querschnitt dieser Strömungsverbindung sollte etwa dem lichten Schlauchquerschnitt entsprechen, damit am freien Schlauchende ein ausreichender Wasserdruck zur Verfügung steht. Von entscheidender Bedeutung ist aber, dass die innerste Windung des Schlauchs etwa gleichmäßig von der vergleichsweise mäßig gekrümmten Mantelfläche des Nabenkörpers weitgehend vollflächig abgestützt wird und daher das Material geschont wird. Durch strammes Anziehen des Schlauchs während des Aufwickelns wird dieser vollständig flachgedrückt und das Wasser herausgepreßt. Die erste Windung dient dann wiederum als Stützfläche für die zweite, usf., so dass der gesamte Schlauch leergepreßt werden kann, ohne dass es hierzu eines manuell betätigbaren Elementes bedürfte. Damit vereinfacht sich der konstruktive Aufbau nicht unerheblich.

Die Erfindung sieht weiterhin vor, dass zwei zu beiden Stirnseiten des Nabenkörpers angeordnete Führungsscheiben für einen aufzuwickelnden Schlauch an einem Gehäuse, Montagechassis od. dgl. fixiert und/oder mit diesem integriert sind. Infolge einer solchen, direkten Lagerung des Nabenkörpers bleibt der stirnseitige Zulauf frei von statischen Kräften, so dass Beschädigungen und damit ein Undichtwerden der Wasserzuleitung ausgeschlossen sind.

Die gehäuseseitig fixierten Führungsscheiben für einen aufzuwickelnden Schlauch sollten zu diesem Zweck mit je einem Lagerungselement versehen sein, worauf sich der Nabenkörper um seine Drehachse verdrehbar abstützt. Insbesondere bei einer Herstellung des Nabenkörpers und/oder der tragenden Führungsscheiben aus Kunststoff kann wenigstens ein Lagerungselement als Gleitlager ausgebildet ist. Ein solches Lagerungselement kann bspw. dadurch gebildet sein, dass in wenigstens einer Führungsscheibe für einen aufzuwickelnden Schlauch eine kreisförmige Ausnehmung vorgesehen ist, in welche ein stirnseitiger Fortsatz des Nabenkörpers eingreift. Der Zusammenbau solcher "Lagerungen" kann einfach durch Einsetzen des Nabenkörpers in das Gehäuse oder Chassis erfolgen, bevor alle beide Führungsscheiben eingebaut sind.

Ein nach Art einer Drehdurchführung gestalteter, stirnseitiger Zulauf erlaubt die leckagefreie Wasserführung trotz Drehung des Wickelkörpers.

Der erfindungsgemäßen Lehre entsprechend ist der mittlere Abstand der kontinuierlichen Mantelfläche des Nabenkörpers von dessen Drehachse größer als der Durchmesser des gefüllten Schlauchs, vorzugsweise anderthalb mal so groß, insbesondere doppelt so groß. Durch diese Maßnahme werden allzu enge Schlauchwindungen vermieden. Dies ist deshalb von Bedeutung, weil bei sehr engen Windungen die jeweils innenliegende Lage gegenüber der äußeren stark gestaucht wird und dadurch quer verlaufende Falten hervorgerufen werden können, die in ihrer Summe zu einer sehr ungleichmäßigen Wicklung führen können.

Der Wickel- oder Nabenkörper sollte einen ausgeschnittenen Umfangsbereich aufweisen, in welchem sich der Anschlußstutzen befindet. Dieser Ausschnitt schafft genügend Raum für die Befestigung des Schlauchs an dem Anschlußstutzen, bspw. mittels einer Schelle od. dgl.

Jenseits des (sekantenförmig) ausgeschnittenen Umfangsbereichs kann der Nabenkörper einen zylindrischen Umfang aufweisen, der einer gleichförmigen Aufwicklung des Schlauchs zuträglich ist.

In dem etwa zylindrischen Umfangsbereich können sich Profilierungen befinden, bspw. quer verlaufende Rillen. Dabei wird einerseits ein rutschfreies und damit festes Anliegen der ersten Schlauchlage gewährleistet; außerdem können sich herstellungstechnische Vorteile ergeben.

Vorzugsweise ist an dem ausgeschnittenen Umfangsbereich des Wickel- oder Nabenkörpers eine sekantenförmige Begrenzungsfläche vorgesehen. Eine solche, ebene Fläche eignet sich optimal für den Einbau eines bspw. in eine Gewindeausnehmung des Nabenkörpers einschraubbaren Anschlußsstutzens. Aber auch bei einem integrierten Anschlußstutzen kann dieser optimal lotrecht zu der sekantenförmigen Begrenzungsfläche orientiert werden.

Wenn der Anschlußstutzen (etwa) radial von dem Nabenkörper weg gerichtet ist, d.h., mit einem Divergenzwinkel von nicht mehr als etwa ±15° in bezug auf den betreffenden Radialstrahl, vorzugsweise nicht mehr als ±10°, insbesondere nicht mehr als ±5°, so wird die Herstellung des inneren Kanals innerhalb des Nabenkörpers erleichtert. Außerdem setzt der vollständig abgewickelte und befüllte Schlauch dem Löschmedium an dieser Stelle keinen Widerstand entgegen, und es resultiert kein auf die Nabe einwirkendes Drehmoment, etwa wenn das Löschmedium hier in eine tangentiale Richtung umgelenkt würde.

Wenn darüber hinaus der Abstand des freien Endes des Schlauchanschlußstutzens von dem Drehmittelpunkt des Nabenkörpers etwa gleich ist oder größer als der Radius des zylindrischen Abschnitts des Nabenumfangs, so knickt der Schlauch jenseits des freien Endes des Schlauchanschlußstutzens einmalig ab, wobei die Schlauchhälften direkt aneinander gelegt werden und dadurch den Schlauch nach Art eines Ventils verschließen. Von dieser Stelle beginnend kann das restliche Wasser beim Aufwickeln völlig aus dem Schlauch herausgepreßt werden, falls die nächste Schlauchlage kontinuierlich und fest auf den Schlauch drückt. Dies sollte über den ganzen Umfang des Wickels und deshalb gerade auch im Bereich des Knicks der Fall sein und wird durch die obige Bemessungsvorschrift sichergestellt.

Indem der Schlauch derartig an einem (etwa) radial von dem Wickelkörper weg strebenden Anschlußstutzen befestigt ist, dass sich zwei vorgeformte, längs des Schlauchs verlaufende Faltungen nahe den Stirnseiten des Wickelkörpers befinden, so läßt sich eine optimale, parallele und dadurch platzsparende Lage der aneinanderliegenden Schlauchhälften realisieren, wodurch die Baugröße der Gesamtanordnung auf ein Minimum reduziert werden kann.

Es liegt im Rahmen der Erfindung, dass an dem freien Ende des Schlauchs ein Düsenkopf angeordnet ist mit einem verstellbaren Aufweitungswinkel des Düsenstrahls. Damit kann ggf. auch eine Drosselung verbunden sein. Eine Abstellmöglichkeit ist allerdings nicht erforderlich, wenn an der Zuleitung ein Vorabsperrventil vorhanden ist.

Zur Aufputz-Montage an einer Wand und/oder zum Unterputz-Einbau in einer Mauerwerksausnehmung empfiehlt es sich, den Nabenkörper, Schlauch und Zuleitung von einem Gehäuse zu umgeben.

Eine mit dem Wickelkörper gekoppelte oder koppelbare (Dreh-) Antriebseinrichtung dient dem bequemen Aufwickeln des Schlauchs auf den Wickelkörper. Diese Vorrichtung sollte von außerhalb eines Gehäuses betätig- oder aktivierbar sein, so dass ein das Schlauchsystem umschließendes Gehäuse im Idealfall niemals geöffnet werden muß. Ein konstruktiv sehr einfacher Antrieb umfaßt eine Kurbel, Betätigungsrad od. dgl., das mit dem Wickel- oder Nabenkörper verbunden oder verbindbar ist. Sofern das Gehäuse durch eine als Wand ausgebildete Führungsscheibe für einen auf den Nabenkörper aufzuwickelnden Schlauch abgeschlossen ist, kann in dieser Wand eine Ausnehmung zum Hindurchtritt einer mit dem Nabenkörper gekoppelten oder koppelbaren Kurbel vorgesehen sein. Damit das Betätigungselement in unbenutztem Zustand möglichst wenig stört, kann es abziehbar ausgeführt sein, bspw. mittels eines (Mehrkant-) Steckprinzips ähnlich einem Steckschraubenschlüsselsatz, oder wegklappbar, ähnlich der Kurbel bekannter Fensterjalousien.

Wenn das Gehäuse, Montagechassis od. dgl. durch eine als Zwischenwand ausgebildete Führungsscheibe in zwei Abteile unterteilt ist, so kann eines von diesen den Nabenkörper sowie den darauf aufzuwickelnden Schlauch enthalten und das andere die Zuleitung.

Das Abteil für die Aufnahme des Nabenkörpers und des Schlauchs sollte über eine Gehäusedurchführung zum Hindurchtritt des abzuwickelnden Schlauchs verfügen, so dass bspw. das Öffnen einer Tür od. dgl. überflüssig ist und der Schlauch sofort ergriffen werden kann. Eine solche Gehäusedurchführung muß nicht unterhalb des Nabenkörpers angeordnet sein, da das Ausquetschen des Wassers direkt an dem Nabenkörper selbst erfolgt, das Wasser wird dabei auch vorübergehend bis zu einem erhöht angeordneten Gehäusedurchtritt angehoben. Wichtig ist jedoch, dass in der bevorzugten Aufwickelrichtung eine etwa gerade Tangente von der Gehäusedurchführung zu der äußersten Windung des aufgewickelten Schlauchs führt, so dass dieser ohne zu klemmen auf- und abgewickelt werden kann.

Die Erfindung empfiehlt, die in und/oder entgegen der Aufwickelrichtung liegenden Ränder einer Gehäusedurchführung zu verdicken, bspw. durch Umbiegen oder - bördeln der Schlitzränder. Dadurch werden die ggf. scharfkantigen Schlitzränder weggebogen und durch eine Biegung mit einem größeren Radius von bspw. 5 bis 10 mm ersetzt. Der Schlauch kann an diesen Biegungen oftmals entlanggleiten, ohne dass er sich aufscheuert oder auf sonstige Weise abnutzt. Außerdem kann durch diese Verdickungen der effektive Schlitzquerschnitt bei einer Schrägführung des Schlauchs reduziert werden, so dass der Schlauch bereits an dieser Stelle ein erstes Mal zusammengefaltet wird, während bei einer etwa geraden Durchführung nach vollständigem Abspulen des Schlauchs der volle Querschnitt des Schlauchs durch den Schlitz paßt und damit der Wassertransport nicht behindert wird.

Die Erfindung zeichnet sich ferner aus durch ein stromaufwärts des Wickelkörpers angeordnetes Vorabsperrventil. Dies ermöglicht einerseits, die Schlauchanordnung während längerer Phasen der Nichtbenutzung drucklos zu schalten, um bspw. Dichtungselemente zu schonen. Außerdem kann sodann bspw. der Schlauch ausgetauscht werden. Ein solches Vorabsperrventil findet bequem Platz in dem Abteil für die Zuleitung.

Vorzugsweise befindet sich das Vorabsperrventil innerhalb des Gehäuses, Montagechassis od. dgl. und ist mit einem Betätigungselement gekoppelt, welches sich durch den das Abteil für die Zuleitung umschließenden Bereich des Gehäuses, Montagechassis od. dgl. hindurch nach außen erstreckt. Dadurch erübrigt sich das Hantieren an innerhalb eines Gehäuses weitgehend unzugänglich angeordneten Elementen, so dass einerseits Bedienungsfehler und andererseits Verletzungen vermieden werden.

Vorzugsweise befindet sich im Bereich des Abteils für die Zuleitung ein nach außen zugängliches Fach zur Aufbewahrung einer abgezogenen Kurbel befindet. Dadurch ist die Möglichkeit geschaffen, eine Kurbel oder ein sonstiges Betätigungselement in Phasen des Nichtgebrauchs in dem Gehäuse bereitzuhalten, da diese(s) nur zum Aufwickeln des Schlauchs nach dessen Gebrauch benötigt wird.

Wenn sich - wie die Erfindung weiterhin vorsieht - im Bereich des Abteils für die Zuleitung ein nach außen zugängliches Fach zur Aufbewahrung einer Löschdecke befindet, so können mit der erfindungsgemäßen Vorrichtung auch die nicht ungefährlichen, in Küchen vermehrt anzutreffenden Ölbrände gefahrlos gelöscht werden.

Bei einem Schlauchsystem mit einem Gehäuse sowie mit einem oder mehreren Befestigungselementen zur Montage auf Putz und/oder innerhalb eines Möbelstücks sieht die Erfindung schließlich vor, zwischen Gehäuse und Befestigungselement(en) wenigstens ein bewegliches Element einzufügen, insbesondere in Form einer Schwenkmechanik, vorzugsweise mit einer etwa lotrechten oder geringfügig geneigten Schwenkachse. Die wichtigste Aufgabe eines derartigen Bewegungselements besteht darin, beim Abspulen des Schlauchs während eines Einsatzfalls eine Ausrichtung des Gehäuses in der jeweiligen Zugrichtung zuzulassen, so dass der Schlauch stets etwa geradlinig aus der Durchführungsöffnung des Gehäuses austritt und sich daher nicht verklemmen kann. Gleichzeitig sorgt eine in ihrem oberen Bereich leicht nach vorne geneigte Schwenkachse für eine selbsttätige Ausrichtung des Gehäuses im unbenutzten Zustand in eben dieser Neigungsrichtung. Schließlich kann im Fall eines verschwenkbaren Gehäuses eine Kurbel zum Aufwickeln des Schlauchs ggf. direkt an einer Stirnseite des Wickelkörpers bzw. an der Stirnseite einer den Wickelkörper tragenden Welle ansetzbar sein (an einer der Drehdurchführung der Wasserleitung gegenüberliegenden Stirnseite), so dass ein Umlenkgetriebe entfallen kann.

Weitere Merkmale, Einzelheiten, Vorteile und Wirkungen der Erfindung ergeben sich aus der folgenden Beschreibung einer bevorzugten Ausführungsform der Erfindung sowie anhand der Zeichnung. Hierbei zeigt:
- Fig. 1: eine Seitenansicht auf ein erfindungsgemäßes Schlauchsystem;
- Fig. 2: eine Ansicht des Schlauchsystems aus Fig. 1 von dessen anderer Seite;
- Fig. 3: einen Schnitt durch die Fig. 1 entlang der Linie III - III;
- Fig.4: einen Vertikalschnitt durch ein abgewandeltes Schlauchsystem; sowie
- Fig. 4: einen Schnitt durch die Fig. 4 entlang der Linie V - V.

Das Schlauchsystem 1 aus Fig. 1 ist für die Aufputz-Montage vorgesehen. Der Rahmen des Gehäuses 2 ist gleichzeitig Bestandteil des Chassis. Er umfaßt vier Seitenwandelemente 3 - 6, die aus einem einzigen Blechzuschnitt gebogen und/oder in den Eckpunkten miteinander verbunden, bspw. verschweißt oder verschraubt, sein können. Bei einer anderen, ebenfalls bevorzugten Ausführungsform kann das gesamte Gehäuse 2 als einziges Kunststoffteil, bspw. im Spritzgußverfahren, hergestellt werden.

Fig. 1 zeigt dieses Chassis 2 in der aufrechten Montagelage bei abgenommener Seitenwand. Man erkennt, dass im Bereich der rückwärtigen Kanten der beiden seitlichen Wandelemente 4, 6 jeweils nach außen weisende bzw. umgebogene Befestigungslaschen 7, 8 vorgesehen sind. Diese sind mit Bohrungen 9 versehen, um das Gehäuse/Chassis 2 an einer Wand, bspw. an der Innenseite der Seitenwand eines Spülenschränkchens, festschrauben zu können.

Drei Gehäuseseiten 3, 5 und 6 haben an ihren sichtbaren Kanten nach innen umgebogene Laschen 10 mit Gewindebohrungen 11 zum Anschrauben einer nicht dargestellten Seitenwand. Die vierte Gehäuseseite 4 ist mit einer nach vorne offenen, schlitzförmigen Ausnehmung 12 versehen, durch die der auf einen Nabenkörper 13 aufgewickelte Schlauch 14 herausgezogen werden kann. Damit dabei weder der Schlauch 14 verletzt noch die Wand 4 verbogen wird, sind die horizontalen Kanten 15, 16 der schlitzförmigen Ausnehmung 12 nach innen gebogen - oder bei einer Kunststoff-Ausführungsform verstärkt -, bspw. mit einem Biegeradius von 1 cm.

Auf der Ansicht des Schlauchsystems 1 von der gegenüberliegenden Seite nach Fig. 2 erkennt man, dass der Raum innerhalb dieses rahmenartigen Gehäuses 2 in zwei nebeneinander liegende Abteile unterteilt wird durch eine Platte 17 des Gehäuses 2, die parallel zu den Befestigungslaschen 7, 8 ist. Diese Platte 17 kann bspw. aus einem gemeinsamen Zuschnitt mit der oberen Seitenwand 3 gebogen und mit den anderen Seitenwandelementen 4 - 6 verbunden sein, bspw. verschweißt oder verschraubt. Sie kann auch mit den Seitenwänden 3-6 spritzgußtechnisch integriert sein. Dadurch versteift diese Platte 17 einerseits das Chassis 2 und ist andererseits in der Lage, den Nabenkörper 13 zu tragen.

Die Chassisplatte 17 liegt nicht in der Ebene der Befestigungslaschen 7, 8, sondern ist demgegenüber um einige Zentimeter, bspw. um 2 bis 5 cm, nach zur Seite versetzt. Dadurch verbleibt nach der Montage des erfindungsgemäßen Schlauchsystems 1 an einer Wand zwischen dieser und der Chassisplatte 17 ein Spalt, in welchem u.a. eine Wasserzuführungsleitung 18 verlegt sein kann. Diese Leitung umfaßt einen Schlauch 23 zum Anschluß an ein Wasserleitungsnetz, bspw. einen Gewindeanschluß eines Eckventils. Der Schlauch 23 kann bspw. neben der nur bis zu der Chassisplatte 17 reichenden Seitenwand 3 herausgeführt werden. Das stromabwärtige Ende des Schlauchs 23 ist mit einem Vorabsperrventil 19 verbunden, das an der oberen Seitenwand 3 befestigt ist, bspw. mit einer Schraube 22. Ein bspw. hebelförmiges Betätigungselement des Vorabsperrventils 19 kann sich durch das betreffende Seitenwandelement 5 nach außen erstrecken. Von hier führen - ggf. über Abkröpfungs-, Biege- oder Eckelemente 20 Rohre 18 zu dem Nabenkörper 13. Die Wasserzuführungsleitung kann mit Schellen 21 an einem Wandelement 4 oder an der Zwischenwand 17 fixiert sein.

In der Mitte der Chassisplatte 17 befindet sich eine Ausnehmung, die u.a. der Durchführung der Wasserzuleitung 18 von deren Abteil zu dem in dem benachbarten Abteil angeordneten Nabenkörper 13 dient. An der gegenüberliegenden Seite wird dieses Abteil verschlossen durch eine als Seitenwand 24 aufzuschraubende Platte, die auch aus einem transparenten Material wie bspw. Acryl- oder Plexiglas gefertigt sein kann.

Innerhalb des von der Trennwand 17 einerseits und der Seitenwand 24 andererseits abgeschlossenen Abteils befindet sich der Nabenkörper 13. Dieser ist in Fig. 3 im Schnitt dargestellt. Er hat etwa die Grundform eines zu etwa einem Viertel angeschnittenen Käserades. Die zugrundeliegende Zylinderform hat einen Durchmesser von etwa 10 cm und eine axiale Erstreckung von bspw. 5 cm. Diese Abmessungen sind vor allem durch die Beschaffenheit des Schlauchs bestimmt, insbesondere dessen Breite in zusammengefaltetem Zustand und dessen minimalen Aufrolldurchmesser.

In den Wänden 17 und 24 befinden sich zentrale Ausnehmungen 25, 26. Diese korrespondieren mit je einem von zwei Fortsätzen 27, 28 reduzierten Durchmessers an den beiden Stirnseiten 29, 30 des Nabenkörpers 13, derart, dass je einer dieser Fortsätze 27, 28 in eine Ausnehmung 25, 26 paßt und dort nahezu reibungsfrei geführt ist. Die beiden gehäusefesten Wände 17, 24 dienen als - feststehende - Führungsscheiben für den auf den Nabenkörper 13 aufzuwickelnden Schlauch 14.

An einer Stirnseite 29 ist eine Einsteckmöglichkeit für eine Kurbel geschaffen, um den abgewickelten Schlauch nach dem Gebrauch wieder aufwickeln zu können. Da die beiden Einsteckbuchsen an dieser Stirnseite 29 des Nabenkörpers 13 relativ stark exzentrisch angeordnet sind, ist der Durchmesser der entsprechenden Ausnehmung 25 fast so groß wie der Außendurchmesser des Nabenkörpers 13 selbst. Entsprechend ist der Fortsatz 27 dadurch gebildet, dass der Nabenkörper im Bereich der Umfangskante an dieser Stirnseite 29 eine Auskehlung aufweist.

An der gegenüberliegenden Stirnseite 30 des Nabenkörpers 13 ist die Zuleitung 18 angeschlossen, und zwar konzentrisch zur Drehachse 31 des Nabenkörpers 13. Aufgrund des geringeren Durchmessers der Zuleitung 18 hat auch der dortige Fortsatz 28 und damit die für diese geschaffene Ausnehmung 26 nur einen relativ kleinen Durchmesser, der etwas größer ist als der Durchmesser der Zuleitung 18.

Da der Nabenkörper 13 damit in den Ausnehmungen 25, 26 gelagert ist, bleibt die Zuleitung 18 frei von Kräften.

Das Zuleitungsrohr 18 führt über eine 90°-Biegung 32 konzentrisch zu der Drehachse 31 des Nabenkörpers 13 direkt in einen konzentrisch in dem Fortsatz 28 nach außen mündenden Kanal 33 hinein (Rohransatz 34). Er ist dort fixiert durch eine Hülse 35, die auf den Rohransatz 34 aufgesteckt ist. Ein in einer rundumlaufenden Nut an der Innenseite der Hülse 35 aufgenommener Dichtungs-O-Ring 36 dichtet die Hülse 35 gegenüber dem Rohransatz 34 ab und erlaubt dennoch eine Verdrehung zwischen Rohransatz 34 und Hülse 35 um die Drehachse 31. Dadurch ist es möglich die Hülse 35 mittels eines rückwärtigen Gewindes in ein dazu komplementäres Innengewinde an der stirnseitigen Mündung des Kanals 33 einzuschrauben, bis eine unter einem rundumlaufenden Bund 37 der Hülse 35 eingelegter Dichtungsring 38 an der Stirnseite 39 des Fortsatzes 28 angepreßt wird.

Der Kanal 33 innerhalb des Nabenkörpers 13 verbindet den rohrförmigen Zulauf 34 mit einem Anschlußstutzen 41 an der äußeren Mantelseite 42 der Nabe 13 und weist zu diesem Zweck einen etwa nach Art eines Knies gebogenen Verlauf auf.

Wie Fig. 1 zeigt, hat der Nabenkörper 13 die Gestalt eines entlang seiner Mantelseite 42 sekantenartig abgeschnittenen und damit einseitig abgeflachten Zylinders. Die ebene Abflachung 43 hat bspw. eine etwa tangentiale Erstreckung, die größer ist als der (Krümmungs-) Radius der Mantelseite 42 der Nabe 13, bspw. etwa anderthalb mal so groß. An dieser Flachseite 43 ist ein radial zur Nabendrehachse verlaufender der Anschlußstutzen 41 vorgesehen, der mit dem etwa knieförmig abgewinkelten Hohlraum 40 in dem Nabenkörper 13 kommuniziert. Der Außendurchmesser dieses hohlzylindrischen Anschlußstutzens 41 entspricht etwa dem Innendurchmesser des (Lösch-) Schlauchs 14 oder ist geringfügig größer als dieser. Der Schlauch 14 ist auf den hohlzylindrischen Anschlußstutzen 41 - ggf. unter elastischer Aufweitung des Schlauchs 14 - aufgesteckt und dort mit einer Schelle 47, die bspw. mittels einer nicht dargestellten Schraube straff gespannt werden kann, reibschlüssig fixiert. Dabei ist darauf zu achten, dass zwei an dem Schlauch 14 vorgeformte, in dessen Längsrichtung verlaufende Faltkanten 48, 49 im Bereich jeweils einer der beiden, einander gegenüberliegenden Stirnseiten 50 des Nabenkörpers 13 liegen.

Wie in Fig. 3 zu erkennen, ist der Abstand des freien Endes 51 des hohlzylindrischen Anschlußstutzens 41 von der Nabendrehachse gleich oder etwas größer als der (Krümmungs-) Radius des gewölbten Abschnitts der Nabenmantelfläche 42. Beim Aufwickeln des Schlauchs 14 knickt dieser unmittelbar an dem freien Ende 51 des Anschlußstutzens 41 ab und windet sich sodann um den gewölbten Mantelbereich 42. Bei dem abermaligen Wickeln über die abgeflachte Seite 43 wird der Schlauch 14 von dem Fortsatz 46 angehoben. Beim nachfolgenden Überwickeln der ersten Schlauchwindung wird diese stramm gezogen und an den Mantel 42 angepreßt. Dabei wird das in dem Schlauch 14 noch enthaltene Wasser stromabwärts des den Schlauch 14 ventilartig verschließenden Knicks ausgepreßt.

Wenn der Nabenkörper 13 als Spritzgußteil hergestellt wird, muß er nicht massiv ausgebildet sein. Es hat sich bewährt, eine mittlere, zu seiner Grundebene parallele Versteifungsplatte vorzusehen und den inneren Kanal rohrförmig auszubilden und an dieser Versteifungsplatte ebenso zu fixieren wie die äußere Mantelfläche. Zusätzliche Stege können diese Elemente gegeneinander versteifen.

Da die Tiefe des vorderen Abteils, d.h., der Abstand zwischen der Chassisplatte 17 und der Seitenwand 24, etwa der Breite des zusammengefalteten Schlauchs 14 entspricht, sind auf der Nabe 13 keine weiteren, stirnseitigen Führungsplatten erforderlich, wie dies bei Schlauchtrommeln ansonsten üblich ist.

Das in den Fig. 4 und 5 wiedergegebene, erfindungsgemäße Schlauchsystem 101 verfügt über ein vorzugsweise etwa quaderförmiges Gehäuse 102, das zum Unterputz-Einbau in eine Wand oder ein sonstiges Mauerwerk 103 geeignet ist, aber natürlich auch - ggf. in einer leicht abgewandelten Ausführungsform - auf Putz, bspw. unterhalb eines Waschbeckens, befestigt werden kann.

Der einzige, erforderliche Anschluß erfolgt an einem Wasserleitungsnetz 104, von welchem zu diesem Zweck eine Stichleitung 105 abgezweigt wird. Deswegen bietet sich hierfür insbesondere die Küche und das Bad einer Wohnung an. An dem freien Ende der Stichleitung 105 befindet sich ein Vorabsperrventil 106, das in der Zeichnung nur schematisch angedeutet ist. Stromabwärts dieses Vorabsperrventils 106 führt ein Schlauch 107 oder eine sonstige Wasserleitung zu einer Drehdurchführung 108 einer Schlauchtrommel 109. Von dieser Drehdurchführung 108 existiert eine Strömungsverbindung zu einem Anschluß an oder in der Trommelnabe. Dort ist ein Schlauch 110 angeschlossen, an dessen freiem Ende ein vorzugsweise hinsichtlich des Durchflusses verstellbares Endstück 111, insbesondere eine Düse, angebracht ist, um bei Bedarf das (Lösch-) Wasser entnehmen zu können.

Der Schlauch 110 hat einen Mantel aus einem sehr biegefähigen Material, bspw. Leinen mit einer abdichtenden Gummilage an der Innen- und/oder Außenseite. Daher ist es möglich, den Schlauch 110 zur Aufbewahrung in flach zusammengelegtem Zustand auf die Trommel 109 aufzuwickeln, damit die Trommelabmessungen, insbesondere ihr Durchmesser, möglichst klein sind und eine Montage in einer vergleichsweise kleinen Mauerwerksausnehmung 112 zulassen. Da der solchermaßen zusammengelegte Schlauch nicht unmittelbar unter Druck gesetzt werden kann, wird bei einem Brand oder einem sonstigen Bedarfsfall zunächst der Schlauch 110 von der Trommel 109 abgespult.

Um dies zu ermöglichen, ist in einer das Gehäuse 102 an dessen Vorderseite weitgehend verschließenden Frontplatte 113 eine Schlauchdurchführung 114 vorgesehen. Diese kann hinsichtlich ihres lichten Querschnitts derart bemessen sein, dass der Schlauch 110 sowohl in drucklosem als auch in befülltem Zustand bequem hindurchpaßt, das (düsenartige) Endstück 111 jedoch zurückgehalten wird und daher stets an der Außenseite der Frontplatte 113 verbleibt, wo eine Halterung, bspw. in Form eines oder mehrerer Häken, vorgesehen sein kann, um dem Endstück 111 eine platzsparende, aber stets griffbereite Position zu reservieren.

Von dort wird das Endstück 111 bei Bedarf entnommen und einfach zu dem gewünschten Ort gezogen. Die Drehachse 115 der Trommel 109 verläuft etwa horizontal sowie parallel zu der Frontplatte 113. Der Schlauch 110 ist in einem solchen Windungssinn auf die Trommel 109 gewickelt, dass die natürliche Wasserströmungsrichtung unterhalb der Trommelnabe nach vorn zu der Frontplatte 113 zu weist, wo sich die Schlauchdurchführung 114 ebenfalls auf einem Niveau unterhalb der Trommeldrehachse 115 befindet und somit ein behinderungs- und insbesondere weitgehend reibungsfreies Abspulen des Schlauchs 110 ermöglicht.

Ist der Schlauch 110 vollständig von der Trommel 109 abgespult, kann das Vorabsperrventil 106 geöffnet werden; dieses ist zu diesem Zweck über eine Drehachse 116 oder ein Gestänge mit einem vor der Frontplatte 113 angeordneten Betätigungsmittel, bspw. einem Handrad 117, gekoppelt. Schließlich wird das Düsenventil 118 geöffnet, um den Wasserfluß in Gang zu setzen.

Ist der Brand gelöscht oder dem sonstigen Wasserbedarf abgeholfen, wird in umgekehrter Reihenfolge zunächst das Düsenventil 118 und anschließend das Vorabsperrventil 106 geschlossen. Das Vorabsperrventil 106 ist erfindungsgemäß als Umschaltventil ausgebildet, von welchem der stromabwärtige Anschluß 119 umgeschalten wird zwischen dem Wasserleitungsnetz 104,105 und einem zur Atmosphäre hin offenen Belüftungsanschluß 120, während gleichzeitig der wasserzulaufseitige Anschluß 105 verschlossen wird. Vorzugsweise ist das Vorabsperrventil 106 derart ausgebildet, dass bei einer Betätigung zunächst der Zulauf 105 vollständig abgesperrt und sodann die Verbindung mit dem Belüftungsanschluß 120 hergestellt wird, so dass dort kein Wasser austreten kann.

Nun kann das Schlauchendstück 111 bspw. in ein unterhalb des Gehäuses 102 aufgestelltes Gefäß, bspw. eine Schüssel, Wanne oder einen Eimer, gelegt und das Düsenventil 118 geöffnet werden. Sodann fließt zumindest ein Teil des in dem Schlauch 110 noch verbliebenen Wassers durch die Düse 111 in das Auffanggefäß.

Zwecks vollständiger Entleerung des Schlauchs 110 ist im Bereich der Schlauchdurchführung in der Frontplatte 113 eine Auswringeinrichtung 121 vorgesehen. Diese besteht aus zwei zueinander parallelen Walzen 122,123. Die beiden Walzen 122,123 sind übereinander angeordnet und haben horizontal ausgerichtete Drehachsen 124. Eine der beiden Walzen, vorzugsweise die untere 122, ist an dem Gehäuse 102 bzw. der Frontplatte 113 ortsfest, aber drehbeweglich gelagert; die andere Walze 123 ist drehbeweglich an einem Schwenkhebel 125 gelagert. Der Schwenkhebel 125 ist schwenkbeweglich an der Frontplatte 113 oder einem sonstigen Gehäuseteil gelagert und mit einem Handgriff 126 versehen. In einem Abstand von seinem Anlenkpunkt befindet sich die Achslagerung der betreffenden Walze 123, so dass durch Betätigen des Handgriffs 126 der Abstand zwischen den beiden Walzen 122,123 verstellt werden kann. Wird auf diesem Weg die obere Walze 123 gegen die untere gepreßt, so wird ein dazwischen gelegter bzw. geführter Abschnitt des Schlauchs 110 zusammengepreßt und dabei die enthaltene Flüssigkeit verdrängt. Wird nun der Schlauch 110 langsam auf die Trommel 109 aufgespult und dabei von der Auswringvorrichtung 121 bereichsweise zusammengepreßt, so wird ein evtl. noch enthaltenes Wasservolumen wie aus einer Tube aus der Düse 111 herausgedrückt.

Dabei werden die Walzen von dem aufgewickelten Schlauch 110 passiv angetrieben und können daher nahezu reibungsfrei auf dem Schlauch 110 abrollen. Die Aufwicklung des Schlauchs 110 auf der Trommel 109 erfolgt automatisch durch deren Drehbewegung um ihre Achse 115. Diese Drehbewegung wird manuell mittels einer Kurbel 127 bewirkt. Diese kann bspw. auf einen verdrehbaren Vierkantanschluß 128 an der Frontplatte 113 drehschlüssig aufsteckbar ausgebildet sein, so dass sie in unbenützten Phasen abgezogen und bspw. flach vor der Frontplatte 113 gehaltert werden kann. Der Vierkantanschluß 128 bildet das vordere Ende einer in das Gehäuse 102 hineinragenden Betätigungsachse 129, die an der Frontplatte 113 und vorzugsweise noch einmal im Gehäuseinneren gelagert 130 ist. Im Bereich ihres rückwärtigen Endes ist die Betätigungsachse 129 über ein Umlenkgetriebe, bspw. zwei miteinander kämmende Kegelzahnräder 131, mit der Trommeldrehachse 115 gekoppelt, so dass eine Bewegung der aufgesteckten Kurbel 127 in eine entsprechende Drehbewegung der Schlauchtrommel 109 umgesetzt wird. Dabei kann die gewünschte Kurbelrichtung beim Aufwickeln (vorzugsweise im Uhrzeigersinn) einerseits auf der Frontplatte 113 angezeichnet sein; andererseits kann auch durch ein Element mit einer Kurbelfreilauffunktion in der unerwünschten Kurbelrichtung eine Fehlbetätigung ausgeschlossen werden, da die Kurbel 127 zum Abwickeln des Schlauchs 110 nicht erforderlich ist.

Die schwenkbewegliche Walze 123 erlaubt andererseits die Aufweitung des Schlauchs 110 beim Öffnen des Vorabsperrventils 106 und eine Wasserentnahme mit geringstmöglichem Druckverlust.

## Patentansprüche

1. Schlauchsystem (1;101), insbesondere für Feuerlöschzwecke, mit einem auf einen Wickelkörper (13;109) auf- und von diesem abwickelbaren Schlauch (14;110), der über eine Wasserleitung im Bereich der Drehachse (108) des Wickelkörpers und ggf. über ein Ventil (19;106) strömungsmäßig an ein Wasserleitungsnetz (104,105) angeschlossen oder anschließbar ist und an seinem freien Ende eine Düse (55;111) od. dgl. trägt, wobei der Mantel des Schlauchs (14;110) faltbar und/oder sehr biegsam ist, vorzugsweise in einem derartigen Ausmaß, dass der Querschnitt eines zusammengepreßten Schlauchabschnitts nur unter der Einwirkung eines inneren Wasserdrucks, nicht jedoch von selbst in seine vorzugsweise etwa runde Form zurückkehrt, **gekennzeichnet durch** einen Wickelkörper für den Schlauch (14), der als Nabenkörper (13) ausgebildet ist mit einer die Drehachse des Wickelkörpers kontinuierlich umgebenden Mantelfläche (42,43) zur Anlage der innersten Windung des aufzuwickelnden Schlauchs (14), deren Abstand von der Drehachse über einen Drehwinkel von wenigstens 180° hinweg mindestens etwa dem Durchmesser des gefüllten Schlauchs entspricht, und an der ein Anschlußstutzen (41,46) befestigt oder integriert ist, der über eine Strömungsverbindung (40) in dem Nabenkörper (13) mit einem stirnseitigen Zulauf (27) kommuniziert.

2. Schlauchsystem nach Anspruch 1, **dadurch gekennzeichnet, dass** zwei zu beiden Stirnseiten des Nabenkörpers angeordnete Führungsscheiben für einen aufzuwickelnden Schlauch an einem Gehäuse, Montagechassis od. dgl. fixiert und/oder mit diesem integriert sind.

3. Schlauchsystem nach Anspruch 2, **dadurch gekennzeichnet, dass** die gehäuseseitig fixierten Führungsscheiben für einen aufzuwickelnden Schlauch mit je einem Lagerungselement versehen sind, worauf sich der Nabenkörper um seine Drehachse verdrehbar abstützt.

4. Schlauchsystem nach Anspruch 3, **dadurch gekennzeichnet, dass** wenigstens ein Lagerungselement als Gleitlager ausgebildet ist.

5. Schlauchsystem nach Anspruch 4, **dadurch gekennzeichnet, dass** in wenigstens einer Führungsscheibe für einen aufzuwickelnden Schlauch eine kreisförmige Ausnehmung vorgesehen ist, in welche ein stirnseitiger Fortsatz des Nabenkörpers eingreift.

6. Schlauchsystem nach einem der vorhergehenden Ansprüche, **dadurch gekennzeichnet, dass** der mittlere Abstand der kontinuierlichen Mantelfläche (42,43) des Nabenkörpers (13) von dessen Drehachse größer ist als der Durchmesser des gefüllten Schlauchs (14), vorzugsweise anderthalb mal so groß, insbesondere doppelt so groß.

7. Schlauchsystem nach einem der vorhergehenden Ansprüche, **dadurch gekennzeichnet, dass** der Nabenkörper (13) einen ausgeschnittenen Umfangsbereich (43) aufweist, in dem sich der Anschlußstutzen (41,46) befindet.

8. Schlauchsystem nach Anspruch 7, **dadurch gekennzeichnet, dass** der ausgeschnittene Umfangsbereich (43) des Nabenkörpers (13) sekantenförmig ausgeschnitten ist.

9. Schlauchsystem nach einem der vorhergehenden Ansprüche, **dadurch gekennzeichnet, dass** der Nabenkörper (13) jenseits eines ausgeschnittenen Umfangsbereichs (43) einen etwa zylindrischen Umfangsbereich (42) aufweist.

10. Schlauchsystem nach einem der vorhergehenden Ansprüche, **dadurch gekennzeichnet, dass** der Anschlußstutzen (41,46) (etwa) radial von dem Nabenkörper (13) weg gerichtet ist.

11. Schlauchsystem nach einem der vorhergehenden Ansprüche, **dadurch gekennzeichnet, dass** sich zwei vorzugsweise vorgeformte, längs des Schlauchs (14) verlaufende Faltungen (48,49) nahe je einer der beiden Stirnseiten (50) des Nabenkörpers (13) befinden.

12. Schlauchsystem nach einem der vorhergehenden Ansprüche, **gekennzeichnet durch** ein Gehäuse (2;102) zur Aufputz-Montage an einer Wand und/oder zum Unterputz-Einbau in einer Mauerwerksausnehmung (112).

13. Schlauchsystem nach Anspruch 12, **dadurch gekennzeichnet, dass** das Gehäuse (2;102) durch eine als Wand ausgebildete Führungsscheibe für einen auf den Nabenkörper aufzuwickelnden Schlauch abgeschlossen ist, in der sich eine Ausnehmung zum Hindurchtritt einer mit dem Nabenkörper (13;115) gekoppelten oder koppelbaren Kurbel befindet.

14. Schlauchsystem nach Anspruch 12 oder 13, **dadurch gekennzeichnet, dass** das Gehäuse (2;102), Montagechassis od. dgl. durch eine als Zwischenwand ausgebildete Führungsscheibe in zwei Abteile unterteilt ist, von denen eines den Nabenkörper sowie den darauf aufzuwickelnden Schlauch und das andere die Zuleitung enthält.
